# EUROPÄISCHE PATENTSCHRIFT

(11) **EP 0 119 950 B1**
(45) Veröffentlichungstag und Bekanntmachung des Hinweises auf die Patenterteilung: **20.11.1986**
(21) Anmeldenummer: 84730021.7
(22) Anmeldetag: 12.03.1984
(51) Int. Cl.: H01R 29/00

(54) **Steckverbinder für ein elektrisches Gerät**
Plug connector for electrical apparatus
Connecteur enfichable pour un appareil électrique

(30) Priorität: 21.03.1983 DE 3310067
(43) Veröffentlichungstag der Anmeldung: 26.09.1984
(73) Patentinhaber: SIEMENS AKTIENGESELLSCHAFT, 80333 München (DE)
(72) Erfinder: Meusel, Otto, D-8520 Erlangen (DE); Niebergall, Heribert, Dipl.-Ing., D-8520 Erlangen (DE)

## Beschreibung

Die Erfindung bezieht sich auf einen Steckverbinder für ein elektrisches Gerät mit einer Vielzahl von Kontaktelementen, die an einem Steckergehäuse angebracht sind, wobei das Steckergehäuse aus mehreren Gehäuseteilen zusammengesetzt ist.

Bei einem bekannten Steckverbinder dieser Art (DE-C-1 590 489) sind die Kontaktelemente in einem Steckergehäuse untergebracht, das aus einem tragenden Gehäuseteil, an dem die Zuführungsleitungen gehalten sind, besteht und das mit weiteren abschraubbaren Gehäuseteilen versehen ist. Die Zuführungsleitungen sind am tragenden Gehäuseteil durch eine Zugentlastung gehalten und jeweils mit einem Kontaktelement elektrisch leitend verbunden.

Der Erfindung liegt die Aufgabe zugrunde, einen Steckverbinder zu schaffen, bei dem mit einfachen Handgriffen eine Änderung der elektrischen Beschaltung der Kontaktelemente und eine am Steckergehäuse vornehmbare Beeinflussung der mit dem Steckverbinder übertragenen elektrischen Grössen durchführbar ist.

Zur Lösung dieser Aufgabe ist ein Steckverbinder der eingangs angegebenen Art erfindungsgemäss dadurch gekennzeichnet, dass das Steckergehäuse aus einem oberen und einem unteren Gehäuseteil gebildet ist, wobei am unteren Gehäuseteil die Kontaktelemente und Zuführungsleitung befestigt sind und am oberen Gehäuseteil mindestens ein elektrisches Bauteil angebracht ist, dass das obere Gehäuseteil auf das untere Gehäuseteil aufschnappbar ist und dass im aufgeschnappten Zustand elektrische Verbindungen zwischen den Anschlüssen der Bauteile im oberen Gehäuseteil und den Kontaktelementen und/oder den Zuführungsleitungen im unteren Gehäuseteil hergestellt sind.

Mit dem Steckverbinder nach der Erfindung kann in vorteilhafter Weise durch das aufschnappbare obere Gehäuseteil eine Veränderung der elektrischen Grössen an den Kontaktelementen erreicht werden. Wenn beispielsweise eine Versorgungsspannung in verschiedenen Spannungsebenen an unterschiedliche Kontaktelemente geführt werden soll, so ist es lediglich erforderlich, im oberen Gehäuseteil elektrische Bauteile als Schaltungsmittel zur Reduzierung oder Erhöhung einer Spannung unterzubringen und über die im aufgeschnappten Zustand hergestellten elektrischen Verbindungen zwischen dem oberen und dem unteren Gehäuseteil eine Verteilung der unterschiedlichen Spannungsbenen auf unterschiedliche Kontaktelemente vorzunehmen. Ausser einer Beeinflussung von Spannungs- und Stromwerten kann auch eine Veränderung von Signalformen der an den Kontaktelementen anliegenden Signale mit entsprechenden Schaltungsmitteln vorgenommen werden.

Besonders vorteilhaft ist, wenn am unteren und am oberen Gehäuseteil jeweils voneinander isolierte Kontaktflächen vorhanden sind, die im aufgeschnappten Zustand zur Herstellung von elektrischen Verbindungen zwischen den Bauteilen im oberen Gehäuseteil und den Kontaktelementen und/oder den Zuführungsleitungen im unteren Gehäuseteil aufeinandergedrückt sind. Bei dieser Ausführungsform ist besonders die einfache Austauschbarkeit der oberen Gehäuseteile gewährleistet, da diese jeweils elektrische Bauteile mit unterschiedlichen Bemessungen enthalten können und lediglich eine übereinstimmende geometrische Anordnung der Kontaktverbindungen zwischen oberem und unterem Gehäuseteil aufweisen müssen. Für den Fall, dass von einer höheren Spannungsebene geringere Spannungen abgeleitet werden sollen, ist es vorteilhaft, wenn die elektrischen Bauteile Widerstände sind.

Bei einer anderen Ausführungsform des erfindungsgemässen Steckverbinders sind zwischen den Kontaktelementen im unteren Gehäuseteil und den elektrischen Bauteilen im oberen Gehäuseteil flexible elktrische Verbindungsleitungen angebracht, die so lang bemessen sind, dass das obere Gehäuseteil so weit vom unteren Gehäuseteil abgenommen werden kann und somit eine Bearbeitung der Anschlüsse im oberen und im unteren Gehäuseteil gewährleistet ist.

Eine mechanisch besonders einfache Verbindung zwischen oberem und unterem Gehäuseteil ergibt sich, wenn am unteren Gehäuseteil eine Drehachse angebracht ist, an die ein entsprechend ausgebildeter Haken des oberen Gehäuseteils einhakbar ist, und nach einer Drehung des oberen Gehäuseteils zum unteren Gehäuseteil ein Schnappelement in eine entsprechende Ausnehmung im unteren Gehäuseteil einrastet. Die Drehung des oberen Gehäuseteils um eine am unteren Gehäuseteil vorhandene Achse ermöglicht nicht nur eine einfache Bedienung beim Wechsel der oberen Gehäuseteile, sondern bewirkt durch die anschliessende Einrastung mittels des Schnappelements auch eine dauerhafte und sichere Verbindung beider Gehäuseteile.

Die Erfindung wird anhand der Figur erläutert, die einen Querschnitt durch ein Ausführungsbeispiel des erfindungsgemässen Steckverbinders darstellt.

In der Figur ist ein Steckergehäuse mit einem unteren Gehäuseteil 1 und einem oberen Gehäuseteil 2 dargestellt. Am unteren Gehäuseteil 1 sind Zuführungsleitungen 3 gehalten, deren Einzelleitungen im Inneren des unteren Gehäuseteils 1 angeschlossen sind. Die Leitung 3' ist an ein Kontaktelement 4 angeschlossen, die Leitung 3" ist dagegen an eine Kontaktfläche 5 am unteren Gehäuseteil 1 angeschlossen. Es sind ferner weitere voneinander und vom Gehäuse isolierte Kontaktflächen 6 ... 9 und eine Anzahl von Kontaktelementen 4' ... 4" am unteren Gehäuseteil 1 vorhanden. Die Kontaktelemente 4, 4' ... 4" sind als Messerkontakte ausgebildet und können in eine entsprechend ausgebildete Federleiste zur Herstellung von elektrischen Verbindungen eingeführt werden.

Desweiteren enthält das untere Gehäuseteil 1 eine Ausnehmung 10, die an einer ihrer Seitenwände einen Widerhaken 11 aufweist. Am den Zuführungsleitungen 3 abgewandten Ende des unteren Gehäuseteils 1 befindet sich eine Drehachse 12. Die Drehachse 12 wird teilweise von einem Haken 13, der am oberen Gehäuseteil 2 befestigt ist, umgriffen. Mit Hilfe des Hakens 13 und der Drehachse 12 kann das obere Gehäuseteil 2 zum unteren Gehäuseteil 1 hin- bzw. weggeschwenkt werden. Die dem unteren Gehäuseteil 1 gegenüberliegende Begrenzungsfläche des oberen Gehäuseteils 2 ist so ausgebildet, dass sich die gegenüberliegenden Konturen der beiden Gehäuseteile 1 und 2 nahezu nahtlos aufeinanderfügen lassen. Beim dargestellten Ausführungsbeispiel sind an den Stellen, an denen sich am unteren Gehäuseteil 1 die Kontaktflächen 5 ... 9 befinden, entsprechende Ausnehmungen 15 ... 19 mit weiteren Kontaktflächen vorhanden, durch die eine elektrische Verbindung von den Kontaktflächen im unteren Gehäuseteil zu den Kontaktflächen des oberen Gehäuseteils 2 herstellbar ist.

An der Stelle im oberen Gehäuseteil 2, die der Ausnehmung 10 mit dem Widerhaken 11 im unteren Gehäuseteil direkt gegenüberliegt, ist ein weiterer Widerhaken 20 vorhanden, der beim Aneinanderfügen (Einschnappen) der beiden Gehäuseteile 1 und 2 in die Ausnehmung 10 derart eingreift, dass eine Fläche 21 des Widerhakens 20 den Widerhaken 11 im unteren Gehäuseteil hintergreift und so das obere Gehäuseteil 2 am unteren Gehäuseteil 1 festgehalten wird. Zur Lösung dieser Verbindung ist es lediglich erforderlich, das obere Gehäuseteil 2 so auszubilden, dass mit einem Werkzeug ein leichtes Verbiegen des Hakens 20 vorgenommen werden kann, damit das Hintergreifen des Widerhakens 11 im unteren Gehäuseteil 1 beseitigt wird.

Im aufgeschnappten Zustand des oberen Gehäuseteils 2 kann somit über ein elektrisches Bauteil 22 beispielsweise eine elektrische Verbindung von der Kontaktfläche 5 über die Ausnehmung 17 und zur Ausnehmung 18 und somit zur Kontaktfläche 8 hergestellt werden. Für den Fall, dass das elektrische Bauteil 22 ein Widerstand ist, kann beispielsweise ein Spannungsteiler realisiert werden, durch den am Kontaktelement 4' eine durch Auswechseln des oberen Gehäuseteils 2 vorgebbare Spannung realisiert werden kann, die von der mit der Leitung 3" übertragenen Spannung abgeleitet ist. Anstelle eines Widerstandes kann beispielsweise auch eine Induktivität oder eine Kapazität zur Beeinflussung der Signalform eines über die Zuführungsleitung 3 zugeführten Signals vorgenommen werden.

Ausserdem ist es denkbar, dass anstelle der Kontaktflächen 5, die in entsprechende Kontaktflächen der Ausnehmungen 15 ... 19 eingreifen, auch eine flexible elektrische Verbindungsleitung vom unteren zum oberen Gehäuseteil 2 geführt ist (getrichelte Linie 23 und 24). Diese Verbindungsleitungen müssen lediglich so lang gewählt werden, dass das obere Gehäuseteil 2 so weit vom unteren Gehäuseteil weggeklappt werden kann, dass ein Lösen oder Anschliessen dieser Verbindungsleitungen möglich wird.

## Patentansprüche

1. Steckverbinder für ein elektrisches Gerät mit
einer Vielzahl von Kontaktelementen (4, 4' ... 4"), die an einem Steckergehäuse angebracht sind, wobei
- das Steckergehäuse aus mehreren Gehäuseteilen (1, 2) zusammengesetzt ist,
dadurch gekennzeichnet, dass
- das Steckergehäuse aus einem oberen (2) und einem unteren Gehäuseteil (1) gebildet ist, wobei
am unteren Gehäuseteil (1) die Kontaktelemente (4, 4' ... 4") und Zuführungsleitung (3) befestigt sind
und am oberen Gehäuseteil (2) mindestens ein elektrisches Bauteil (22) angebracht ist,
- das obere Gehäuseteil (2) auf das untere Gehäuseteil (1) aufschnappbar ist und dass
- im aufgeschnappten Zustand elektrische Verbindungen zwischen den Anschlüssen der Bauteile (22) im oberen Gehäuseteil (2) und den Kontaktelementen (4, 4' ... 4") und/oder den Zuführungsleitungen (3) im unteren Gehäuseteil (1) hergestellt sind (Figur).

2. Steckverbinder nach Anspruch 1, dadurch gekennzeichnet, dass
- am unteren (1) und am oberen Gehäuseteil (2) jeweils voneinander isolierte Kontaktflächen (15 ... 19 bzw. 6 ... 9) vorhanden sind, die im aufgeschnappten Zustand zur Herstellung von elektrischen Verbindungen zwischen den Bauteilen (22) im oberen Gehäuseteil (2) und den Kontaktelementen (4, 4' ... 4") und/oder den Zuführungsleitungen (3 bzw. 3', 3") im unteren Gehäuseteil (1) aufeinandergedrückt sind.

3. Steckverbinder nach Anspruch 1, dadurch gekennzeichnet, dass
- zwischen den Bauteilen im oberen Gehäuseteil (2) und den Kontaktelementen (4, 4' ... 4") und/oder den Zuführungsleitungen (3 bzw. 3' , 3") im unteren Gehäuseteil (1) flexible elektrische Verbindungsleitungen (23, 24) angebracht sind, deren Längen so bemessen sind, dass ein geringfügiges Entfernen des oberen (2) vom unteren Gehäuseteil (1) möglich ist.

4. Steckverbinder nach einem der Ansprüche 1 bis 3, dadurch gekennzeichnet, dass
- die elektrischen Bauteile (22) Widerstände sind.

5. Steckverbinder nach einem der vorhergehenden Ansprüche, dadurch gekennzeichnet, dass
- am unteren Gehäuseteil (1) eine Drehachse (12) angebracht ist, an die ein entsprechend ausgebildeter Haken (13) des oberen Gehäuseteils einhakbar ist, und dass
- nach einer Drehung des oberen Gehäuseteils (2) zum unteren Gehäuseteil (1) ein Schnappelement (20,21) in eine entsprechende Ausnehmung (10) im unteren Gehäuseteil (1) einrastet.

## Claims

1. A plug connector for an electrical apparatus comprising
- a plurality of contact elements (4, 4' ... 4") which are fixed on a plug casing, where
the plug casing consists of a plurality of casing parts (1, 2),
characterised in
- that the plug casing consists of an upper (2) and a lower casing part (1), where
the contact elements (4, 4' ... 4") and supply line (3) are secured to the lower casing part (1)
and at least one electrical component (22) is fixed on the upper casing part (2),
- the upper casing part (2) can be snapped onto the lower casing part (1) and that
- in the snapped-together state electrical connections between the terminals of the components (22) in the upper casing part (2) and the contact elements (4, 4' ... 4") and/or the supply lines (3) in the lower casing part (1) are established (Figure).

2. A plug connector as claimed in claim 1, characterised in
- that on the lower (1) and upper casing parts (2) are respectively arranged contact surfaces (15 ... 19 and 6 ... 9) which are insulated from one another and which in the snapped-together state are pressed upon one another in order to establish electrical connections between the components (22) in the upper casing part (2) and the contact elements (4, 4' ... 4") and/or the supply lines (3 and 3' , 3" ) in the lower casing part (1).

3. A plug connector as claimed in claim 1, characterised in that
- between the components in the upper casing part (2) and the contact elements (4, 4' ... 4") and/or the supply lines (3 and 3', 3" ) in the lower casing part (1) are arranged flexible electrical connecting lines (23, 24), whose lengths are dimensioned to be such that a small spacing of the upper (2) from the lower casing component (1) is possible.

4. A plug connector as claimed in one of claims 1 to 3, characterised in that
- the electrical components (22) are resistors.

5. A plug connector as claimed in one of the preceding claims, characterised in that
- an axis of rotation (12) is formed on the lower casing part (1), into which a correspondingly designed hook (13) of the upper casing part can be hooked, and that
- following a rotation of the upper casing part (2) towards the lower casing part (1), a snap element (20, 21) engages into a corresponding recess (10) in the lower casing part (1).

## Revendications

1. Connecteur à enfichage pour un appareil électrique comportant
- une multiplicité d'organes de contact (4, 4' ... 4"), qui sont disposés dans un boîtier du connecteur,
le boîtier du connecteur étant formé par la réunion de plusieurs éléments de boîtier (1, 2), caractérisé par le fait que
- le boîtier du connecteur est formé par un élément de boîtier supérieur (2) et un élément de boîtier inférieur (1 ),
les organes de contact (4, 4' ... 4") et le conducteur d'arrivée (3) étant fixés sur l'élément de boîtier inférieur (1 ),
au moins un composant électrique (22) étant monté sur l'élément de boîtier supérieur (2), et
- un élément de boîtier (2) pouvant être fixé par encliquetage brusque sur l'élément de boîtier inférieur (1), et que
- à l'état fermé par encliquetage brusque, des liaisons électriques entre les bornes des composants (22) situées dans l'élément de boîtier supérieur (2) et les organes de contact (4, 4' ... 4ⁿ) et/ou les conducteurs d'aménée (3) sont établies dans l'élément de boîtier inférieur (1) (figure).

2. Connecteur à enfichage suivant la revendication 1, caractérisé par le fait que
- dans l'élément de boîtier inférieur (1) et dans l'élément de boîtier supérieur (2) il est prévu des surfaces de contact (15 ... 19 ou 6 ... 9) respectivement isolées les unes des autres et qui, dans l'état fixé par encliquetage brusque, sont comprimées les unes contre les autres pour l'établissement de liaisons électriques entre les composants (22) situés dans l'élément de boîtier supérieur (2) et les organes de contact (4, 4' ... 4") et/ou les conducteurs d'amenée (3 ou 3', 3" situés dans l'élément de boîtier inférieur (1).

3. Connecteur à enfichage suivant la revendication 1, caractérisé par le fait que
- entre les composants situés dans l'élément de boîtier supérieur (2) et les organes de contact (4, 4'
... 4ⁿ) et/ou les conducteurs d'amenée (3 ou 3' , 3" ) situés dans l'élément de boîtier inférieur (1) se trouvent disposées des conducteurs electriques souples de jonction (23, 24), dont les longueurs sont dimensionnées de telle sorte qu'un léger écartement de l'élément de boîtier supérieur (2) par rapport à l'élément de boîtier inférieur (1) est possible.

4. Connecteur à enfichage suivant l'une des revendications 1 à 3, caractérisé par le fait que
- les composants électriques (22) sont des résistances.

5. Connecteur à enfichage suivant l'une des revendications précédentes, caractérisé par le fait que
- dans l'élément de boîtier inférieur (1) se trouve disposé un axe de rotation (12) auquel peut être accroché un crochet (13), conformé de façon correspondante, de l'élément de boîtier supérieur, et que
- après une rotation de l'élément de boîtier supérieur (2) en direction de l'élément de boîtier inférieur (1), un organe d'encliquetage brusque (20, 21) s'engage dans un évidement correspondant (10) ménagé dans l'élément de boîtier inférieur (1).
